# EUROPÄISCHE PATENTANMELDUNG

(11) **EP 1 690 614 A1**
(43) Veröffentlichungstag der Anmeldung: **16.08.2006**
(21) Anmeldenummer: 05100936.3
(22) Anmeldetag: 10.02.2005
(51) Int. Cl.: B22C 15/28, B22C 15/24

(54) **Kernschiessmaschine, sowie Verfahren zum Herstellen eines Kerns**

(71) Anmelder: Fritz Hansberg S.p.a, 41100 Modena (IT)
(72) Erfinder: Hansberg, Julius, 41100, Modena (IT)
(74) Vertreter: Dallmeyer, Georg

(57) **Zusammenfassung**

Bei einer Kernschießmaschine zum Herstellen einer Gießereiform oder eines Kerns (2) aus Formsand (5) in einer Form (3), mit einem Schießkopf (4) mit einer Schießhaube (6) und einer mit Schießdüsen (8) versehenen Schießplatte (10), sowie mit einem in Richtung auf den Schießkopf (4) und zurück verfahrbaren Tisch (14), ist vorgesehen, dass die Form von einem mindestens einem Formoberteil (16), mindestens einem Formunterteil (18) und einer peripheren Formwand (20) gebildet ist, dass das mindestens eine Formoberteil (16) an der Schießplatte (10) und das mindestens eine Formunterteil (18) an dem verfahrbaren Tisch (14) angeordnet ist, dass das Formunterteil (18) und/oder das Formoberteil (16) von einer im Schließzustand der Form dicht umschließenden Formwand (20) umgeben ist bzw. sind, die an dem Tisch (14) oder an der Schließplatte (10) befestigt ist, und dass nach dem Einschießen von Formsand in den von dem Formunterteil (14), dem Formoberteil (16) und von der Formwand (20) umgebenen Hohlraum (22) das Formoberteil (16) und/oder das Formunterteil (14) aufeinander zu bewegbar sind, um den Formsand auf das Fertigmaß der Gießereiform oder des Kerns (2) zu verdichten.

## Beschreibung

Die Erfindung betrifft eine Kernschießmaschine zum Herstellen einer Gießereiform oder eines Kerns aus Formsand, nach dem Oberbegriff des Anspruchs 1, sowie ein Verfahren nach dem Oberbegriff des Anspruchs 12.

Eine derartige Vorrichtung ist beispielsweise aus der CH 424 097 A bekannt.

Für die Herstellung von Kernen für Scheibenbremsen, beispielsweise für Lastkraftwagen oder Schienenfahrzeuge werden Kerne mit einem Gewicht von 5 bis 20 Kg verwendet. Diese Kerne werden generell mit Hilfe eines Cold-Box-Verfahrens ohne Wärmeeinwirkung hergestellt, das kunstharzgebundenen Quarzsand benötigt, der mit Hilfe eines Katalysators gehärtet wird.

Um die Oberfläche zu verbessern, ist es häufig nötig, die Kerne zu schlichten und mit einem Wasserlack zu lackieren.

Die Produktionskosten für diese Kerne, für die herkömmliche Kernschießmaschinen verwendet werden, sind besonders hoch aufgrund der Kosten der kunstharzgebundenen Sandmischung und der Kosten für den Katalysator. Zudem bringt ein solcher Formsand eine Verschmutzung des Grünsandes mit sich, so das zusätzliche Aufbereitungskosten für die Wiederaufbereitung entstehen.

Es ist auch bekannt, die oben genannten Kerne unter Verwendung von Pressen aus Grünsand herzustellen.

Der Erfindung liegt die Aufgabe zugrunde, eine Maschine sowie ein Verfahren anzugeben, mit denen eine schnellere und kostengünstigere Produktion möglich ist.

Zur Lösung dieser Aufgabe dienen die Merkmale der Ansprüche 1 bzw. 12.

Die Erfindung sieht in vorteilhafter Weise die Verwendung einer Kernschießmaschine vor, mit einem Schießkopf mit einer Schießhaube und einer mit Schießdüsen versehenen Schießplatte, sowie mit einem in Richtung auf den Schießkopf verfahrbaren Tisch, wobei mindestens ein Formoberteil an der Schießplatte und mindestens ein Formunterteil an dem verfahrbaren Tisch angeordnet ist.

Das Formunterteil und/oder das Formoberteil ist von einer das Formunterteil und/oder das Formoberteil dicht umschließenden Formwand umgeben, die an dem Tisch oder an der Schießplatte befestigt ist. Sie bilden gemeinsam die Form. Nach dem Einschießen von Formsand in dem von dem Formoberteil, dem Formunterteil und von der Formwand umgebenen Hohlraum, sind das Formoberteil und/oder das Formunterteil aufeinander zu bewegbar, um den Formsand auf das Fertigmaß der Gießereiform oder des Kerns zu verdichten.

Die Verwendung einer Kernschießmaschine erlaubt die Herstellung von Gießereiformen oder Kernen mit einer sehr hohen Taktgeschwindigkeit unter Einsparung von neuem Sand und unter Erzielung einer sehr hohen Oberflächenqualität. Die Erfindung ermöglicht die Verwendung des gleichen Formsandes, der für die Herstellung der Grünsandformen verwendet wird.

Ein wesentlicher Vorteil der Erfindung besteht nämlich darin, dass der für die Kernherstellung verwendete Sand recyclebar ist, da Grünsand ohne Kunstharz verwendet werden kann, so dass eine erhebliche Kostenersparnis möglich ist und eine Verschmutzung des Grünsandes der Außenform durch Verwendung eines kunstharzgebundenen Formsandes vermieden wird. Dadurch wird weniger Neusand benötigt.

Bei einer Verwendung eines kunstharzgebundenen Formsandes entstehen hohe Kosten für die Wiederaufbereitung. Da außerdem die erhöhten Kosten für Quarzsand, den Kunstharz, das Lackieren der Kerne und die Kosten für das Katalysatorgas entfallen, ermöglicht die Erfindung eine erhebliche Kostenersparnis.

Vorzugsweise ist dabei vorgesehen, dass beim Schließen der Form in einer Ausgangsposition der Kernschießmaschine zum Einschießen von Formsand die Formober- und Formunterteile ineinander greifen. Es versteht sich dabei, dass der von der Formwand und der Formober- und Formunterteil gebildete Hohlraum in der Ausgangsposition vollständig abgedichtet ist.

Bei der Verdichtung des Formsandes ist der Verdichtungshub zwischen dem Formoberteil und dem Formunterteil durch einen Anschlag begrenzt. Der Anschlag gewährleistet eine hohe und reproduzierbare Maßhaltigkeit der hergestellten Gießereiform bzw. des hergestellten Kerns.

Das Formunterteil ist vorzugsweise durch eine Antriebseinrichtung parallel zu der umgebenden Formwand auf das Formoberteil zu beweglich.

Dabei ist das Formoberteil in der Nähe der oder an der Schießplatte ortsfest angeordnet und das Formunterteil an dem Tisch befestigt. Bei einer solchen Ausführungsform kann nach der Herstellung der Gießereiform bzw. des Kerns dieser leichter nach oben zwecks Entnahme ausgestoßen werden.

Die Schießplatte kann in vorteilhafter Weise einen Anschlag für den maximalen Verdichtungshub des Formunterteils bilden. Auf diese Weise sind keine zusätzlichen Anschlagmittel erforderlich.

Eine Wegmesseinrichtung kann den Verdichtungshub der Antriebseinrichtung überwachen. Dabei kann ein Regelkreis eingerichtet sein, der jeden Hubweg eines Zyklusses und den entstehenden Druck im Hydraulikzylinder der Antriebseinrichtung oder in der Form mit einem Sollwert vergleicht.

In dem nachfolgenden Zyklus kann eine Korrektur der eingestellten Parameter erfolgen, indem die eingeschossene Sandmenge verändert wird, wenn am Ende des maximalen Hubweges am Anschlag der vorgesehene Solldruck nicht erreicht wird.

Die Veränderung der Sanddosierung erfolgt dadurch, dass in der Ausgangsposition vor dem Schießvorgang, das Formunterteil mehr oder weniger in Richtung auf das Formoberteil zugestellt wird, wodurch das Volumen der Hohlraumes in der Form in der Ausgangsposition variabel ist. Es kann daher eine Dosierung der Sandmenge erfolgen und damit der Dichtegrad des Kerns voreingestellt werden.

Auf diese Weise wird zugleich einerseits durch den von der Schießplatte gebildeten Anschlag eine nahezu ideale Dimensionskonstanz erzielt und darüber hinaus eine hohe Reproduzierbarkeit der Kerndichte aufgrund der Druckmessung und der Regelung der Position des beweglichen Formteils erreicht.

Der Regelkreis kann selbstlernend ausgestaltet sein, wobei Sollgrößen oder Kennfelder mit mehreren Parametern vorgegeben sein können.

Nach Fertigstellen der Gießereiform bzw. des Kerns, ist der Tisch absenkbar, wobei ein zusätzlicher Hub der Antriebseinrichtung die Gießereiform bzw. den Kern auswirft.

An dem Formoberteil können Entlüftungsöffnungen vorgesehen sein, die eine schnellere Entlüftung des Hohlraums ermöglichen und damit dazu beitragen, die Taktzeit der Kernschießmaschine zu verringern. Beispielsweise kann eine Taktzeit von 240 Zyklen/h erreicht werden.

Die Formwand kann an dem freien Ende eine sich nach außen erweiternde Innenfläche aufweisen. Der Kern erhält dadurch eine zumindest partiell konische Form, wodurch der Kern leicht und schnell aus der aus der Formwand sowie dem Formober- und Formunterteil gebildeten Form auswerfbar ist. Die konische Form der Innenwand kann auch nur im Bereich der Schießdüsen vorgesehen sein.

Im Folgenden wird unter Bezugnahme auf die Zeichnungen ein Ausführungsbeispiel der Erfindung näher erläutert. Es zeigen:

**Tabelle 1**

| | |
|---|---|
| Fig. 1 | die Kernschießmaschine in ihrer Ausgangsposition, |
| Fig. 2 | das Einschießen des Formsandes in die Form, |
| Fig. 3 | das Verdichten zu einem Kern, |
| Fig.4 | das Trennen des Formunterteils von dem Formoberteil, und |
| Fig. 5 | das Auswerfen des Kerns. |

Fig. 1 zeigt eine Kernschießmaschine zum Herstellen einer Gießereiform oder eines Kerns 2 aus Formsand 5 in einer Form 3 mit einem Schießkopf 4, in dem der Formsand 5 bereitgehalten wird.

Der Schießkopf 4 weist eine Schießhaube 6 und eine mit Schießdüsen 8 versehene Schießplatte 10 auf. Die Schießdüsen sind kreisförmig in der Schießplatte 10 vorzugsweise mit gleichem gegenseitigen Abstand voneinander vorgesehen.

Unterhalb der Schießhaube 6 ist ein zustellbarer Tisch 14 vorgesehen, der innerhalb eines Schießzyklusses auf- und ab bewegt werden kann. Die Schießplatte 10 ist an dem unteren Ende der Schießhaube 6 vorgesehen und weist umfangsmäßig am Rand der Form 3 verteilte Schießdüsen 8 auf, durch die der Formsand 5 in den Hohlraum 22 der Form 3 eingeschossen werden kann. Die Form 3 besteht im Einzelnen aus einem Formoberteil 16, das an der Schießplatte 10 auswechselbar befestigt ist. Mit dem Formoberteil 16 wirkt ein Formunterteil 18 zusammen, das an dem vertikal verfahrbaren Tisch 14 befestigt ist. Nach außen hin schließt eine Formwand 20 gemeinsam mit dem Formoberteil 16 und dem Formunterteil 18 den Hohlraum 22 dicht ab, wenn sich der Tisch in der in Fig. 1 gezeigten Ausgangsposition befindet.

Aus Fig. 1 ist erkennbar, dass das Formunterteil 18 bereits in der Ausgangsstellung mit einem zylindrischen Teil 19 in Eingriff ist, und zwar mit einer, dem zylindrischen Teil 19 entsprechenden Aussparung 17 des Formoberteils 16.

Eine Antriebseinrichtung 30 in Form einer Kolbenzylindereinheit ist an dem Tisch 14 befestigt, wobei der Kolben 31 der Kolbenzylindereinheit das Formunterteil 18 für einen Pressvorgang vertikal nach oben drücken kann. Dabei kann mit Hilfe einer Wegmesseinrichtung 32 der Weg des Kolbens 31 gemessen werden und mit Hilfe einer Messeinrichtung 34 der hydraulische Druck in der Kolbenzylindereinheit oder alternativ in der Form 3 gemessen werden.

Fig. 2 zeigt die Form nach dem Einschießvorgang. Der Hohlraum 22 ist nunmehr mit Formsand 5 gefüllt. In Fig. 3 erfolgt das Verdichten, wobei das Ende 19 des Formunterteils 18 gegen den von der Schießplatte gebildeten Anschlag anstößt, wodurch eine hohe Formgenauigkeit und Maßhaltigkeit des gepressten Kerns 2 gewährleistet ist. Kurz vor dem Anliegen des Formunterteils 18 gegen den Anschlag, wird der hydraulische Druck in der Antriebseinrichtung 30 oder alternativ direkt in der Form 3 gemessen, der repräsentativ ist für die Dichte der Gießereiform bzw. des Kerns 2. Je nach der sich ergebenden Dichte des Kerns 2 wird das Formunterteil 18 in der Phase gemäß Fig. 2 mehr oder weniger in Richtung auf das Formoberteil 16 zugestellt, um damit die Menge des eingeschossenen Formsandes 5 zu dosieren. Auf diese Weise kann eine gewünschte Dichte des Kerns 2 am Ende des Pressvorgangs innerhalb vorgegebener Sollwerte eingehalten werden und der Ausschuss verringert werden.

Das Verpressen erfolgt mit einem Druck von ca. 100 Bar.

Es kann beispielsweise eine Taktfrequenz von 240 Zyklen/h erreicht werden und zwar unter Einhaltung einer hohen Reproduzierbarkeit und hohen Maßhaltigkeit.

Da des weiteren ein normaler Formsand, der beispielsweise mit Betonit und ohne Kunstharz gebunden ist, ist der Formsand wiederverwendbar, so dass der Sandverbrauch reduziert werden kann.

Die Überwachung des Presszyklus mit Hilfe der Wegmesseinrichtung 32 und der Druckmessung ermöglicht es, den Zyklus zu automatisieren, wobei Abweichungen von Sollwerten einen Alarm auslösen, wodurch der Ausschuss minimiert werden kann.

Ein weiterer Vorteil besteht darin, dass der Formsand derselbe Sand der als Außenform verwendeten Grünsandform ist.

Fig. 4 zeigt die Trennung des Formoberteils 16 von dem Formunterteil 19 durch Herunterfahren des Tischs 14 mit Hilfe einer nicht dargestellten Antriebseinrichtung. Vor dem Herunterfahren des Tisches 14 kann das Formunterteil 19 geringfügig, z.B. 1 mm, abgesenkt werden, um vor dem Auswerfen des Kerns 2 das Formunterteil 19 bereits von dem Kern 2 zu lösen. Dadurch wird das Auswerfen erleichtert.

Zum Auswerfen des Kerns 2 wird in der Position gemäß Fig. 5 der Kolben 31 der Antriebseinrichtung 30 erneut in Richtung der Schießhaube 6 zugestellt, so dass der Kern 2 von der Formwand 20 gelöst wird und entnehmbar ist.

## Patentansprüche

1. Kernschießmaschine zum Herstellen einer Gießereiform oder eines Kerns (2) aus Formsand (5) in einer Form (3), mit einem Schießkopf (4) mit einer Schießhaube (6) und einer mit Schießdüsen (8) versehenen Schießplatte (10), sowie mit einem in Richtung auf den Schießkopf (4) und zurück verfahrbaren Tisch (14), **dadurch gekennzeichnet, dass** die Form von einem mindestens einem Formoberteil (16), mindestens einem Formunterteil (18) und einer peripheren Formwand (20) gebildet ist, dass das mindestens eine Formoberteil (16) an der Schießplatte (10) und das mindestens eine Formunterteil (18) an dem verfahrbaren Tisch (14) angeordnet ist, dass das Formunterteil (18) und/oder das Formoberteil (16) von einer im Schließzustand der Form dicht umschließenden Formwand (20) umgeben ist bzw. sind, die an dem Tisch (14) oder an der Schließplatte (10) befestigt ist, und dass nach dem Einschießen von Formsand in den von dem Formunterteil (14), dem Formoberteil (16) und von der Formwand (20) umgebenen Hohlraum (22) das Formoberteil (16) und/oder das Formunterteil (14) aufeinander zu bewegbar sind, um den Formsand auf das Fertigmaß der Gießereiform oder des Kerns (2) zu verdichten.

2. Kernschießmaschine nach Anspruch 1, **dadurch gekennzeichnet, dass** beim Schließen der Form (3) in eine Ausgangsposition zum Einschießen von Formsand die Formober- und Formunterteile (16, 18) ineinander greifen.

3. Kernschießmaschine nach einem der Ansprüche 1 bis 2, **dadurch gekennzeichnet, dass** bei der Verdichtung des Formsandes der maximale Verdichtungshub zwischen dem Formoberteil (16) und dem Formunterteil (18) durch einen Anschlag begrenzt ist.

4. Kernschießmaschine nach einem der Ansprüche 1 bis 3, **dadurch gekennzeichnet, dass** das Formunterteil (18) durch eine Antriebseinrichtung (30) parallel zu der das Formunterteil (18) umgebenden Formwand (20) auf das Formoberteil (16) zu bewegbar ist.

5. Kernschießmaschine nach einem der Ansprüche 1 bis 4, **dadurch gekennzeichnet, dass** das Formoberteil (16) in der Nähe der oder an der Schießplatte (10) ortsfest angeordnet ist und die Formwand (20) auf dem Tisch (14) befestigt ist.

6. Kernschießmaschine nach einem der Ansprüche 1 bis 5, **dadurch gekennzeichnet, dass** die Antriebseinrichtung (30) aus einer Kolben-Zylindereinheit besteht, die mit einem Messsystem (34) für den Hydraulikdruck versehen ist.

7. Kernschießmaschine nach einem der Ansprüche 1 bis 6, **dadurch gekennzeichnet, dass** die Schießplatte (10) einen Anschlag für den maximalen Verdichtungshub des Formunterteils (18) bildet.

8. Kernschießmaschine nach einem der Ansprüche 1 bis 7, **dadurch gekennzeichnet, dass** eine Wegmesseinrichtung (32) den Verdichtungshub der Antriebseinrichtung (30) überwacht.

9. Kernschießmaschine nach einem der Ansprüche 1 bis 8, **dadurch gekennzeichnet, dass** nach Fertigstellung der Gießereiform bzw. des Kerns (2) der Tisch (14) absenkbar ist und ein zusätzlicher Hub der Antriebseinrichtung (30) die Gießereiform bzw. den Kern (2) auswirft.

10. Kernschießmaschine nach einem der Ansprüche 1 bis 9, **dadurch gekennzeichnet, dass** die Formwand (20) an dem freien Ende eine sich nach außen erweiternde Innenfläche aufweist.

11. Kernschießmaschine nach einem der Ansprüche 1 bis 10, **dadurch gekennzeichnet, dass** das Formoberteil (16) Entlüftungsöffnungen (40) aufweist.

12. Verfahren zum Herstellen einer Gießereiform oder eines Kerns (2) aus Formsand mit einer Kernschießmaschine (1) durch Einschießen des Formsandes in einen Hohlraum (22) einer Form (3), **dadurch gekennzeichnet, dass** nach dem Einschießen des Formsandes (5) in die aus einer Formwand (20), mindestens einem Formoberteil (16) und mindestens einem Formunterteil (18) gebildeten Form (3) das Formoberteil (16) und/oder das Formunterteil (18) zum Verdichten des Formsandes (5) aufeinander zu bewegt werden, bis durch den Verdichtungshub das Fertigmaß der Gießereiform oder des Kerns (2) erreicht ist.

13. Verfahren nach Anspruch 12, **dadurch gekennzeichnet, dass** in der Ausgangsposition nach beim Schließen der Form (3) das mindestens eine Formoberteil (16) und das mindestens eine Formunterteil (18) formschlüssig und relativ zueinander beweglich abdichtend ineinandergreifen.

14. Verfahren nach Anspruch 12, **dadurch gekennzeichnet, dass** der maximale Verdichtungshub begrenzt wird und dass die Dichte der Gießereiform oder des Kerns (2) über die Dosierungsmenge an Formsand (5) geregelt wird.

15. Verfahren nach einem der Ansprüche 12 bis 14, **dadurch gekennzeichnet, dass** während des Pressens des Formsandes (5) zu einem Kern (2) der Hubweg des zugestellten Formteils (16, 18) und der auf das Formteil (16, 18) ausgeübte oder in der Form (3) sich aufbauende Druck gemessen wird, derart dass bei einer Abweichung von vorgegebenen Sollwerten die Position des zustellbaren Formteils (16, 18) geregelt werden kann, um die Füllmenge an Formsand (5) derart zu dosieren, dass eine vorgegebene Kerndichte des Kerns (2) eingehalten wird.

16. Verfahren nach einem der Ansprüche 12 oder 13, **dadurch gekennzeichnet, dass** die Schießplatte (10) als mechanischer Anschlag für den maximalen Verdichtungshub verwendet wird.

17. Verfahren nach Anspruch 16, **dadurch gekennzeichnet, dass** die Gießereiform oder der Kern (2) durch Absenken der Form (3) und eine zusätzlichen Zustellbewegung des Formunterteils (16) aus der Form (3) ausgeworfen wird.

18. Verfahren nach einem der Ansprüche 12 bis 17, **dadurch gekennzeichnet, dass** als Formsand der Sand der Grünsandformen für die Außenform verwendet wird.
